# EUROPÄISCHE PATENTSCHRIFT

(11) **EP 0 389 855 B1**
(45) Veröffentlichungstag und Bekanntmachung des Hinweises auf die Patenterteilung: **01.06.1994**
(21) Anmeldenummer: 90104631.8
(22) Anmeldetag: 12.03.1990
(51) Int. Cl.: F42B 10/56, F42B 12/58

(54) **Am Boden eines Submunitionen enthaltenden Trägerprojektils befestigtes Bremstuch**
Retarding cloth, fixed to the bottom of a projectile containing submunitions
Tissu de freinage, fixé au fond d'un projectile contenant des sous-munitions

(30) Priorität: 25.03.1989 DE 3909902
(43) Veröffentlichungstag der Anmeldung: 03.10.1990
(73) Patentinhaber: DIEHL GMBH & CO., 90478 Nürnberg (DE)
(72) Erfinder: Eckel, Alfred, D-8830 Treuchtlingen (DE); Thurner, Günter, Dr., D-8501 Schwaig (DE)

(56) Entgegenhaltungen:
- DE-A- 3 608 109
- DE-A- 3 643 291
- DE-A- 3 741 779
- DE-C- 3 608 107
- US-A- 4 565 341

## Beschreibung

Die Erfindung betrifft ein an einem Projektil zu befestigendes Bremstuch gemäß dem Oberbegriff des Anspruches 1.

Ein derartiges Bremstuch ist aus der DE 36 08 107 C1 für das Abbremsen des von einer drallstabilisierten Träger-Hülle zum rückwärtigen Herausschieben von Submunitionen freigegebenen Bodens bekannt. Sobald sich ein hinreichender Ringspalt zwischen Boden und Hülle öffnet, stellt sich aufgrund der Fliehkraftwirkungen das Bremstuch radial aus und nimmt damit aufgrund des vergrößerten Anström-Widerstandes und des vergrößerten Trägheitsmomentes Einfluß auf die Flugbahn des Bodens. Zum Fördern des Aufspannvorganges können Fliehkraftmassen an dem Bremstuch angreifen. Aber auch ohne diese zusätzlichen Zentrifugalkräfte wirken aufgrund der hohen Drehzahl derart starke mechanische Kräfte auf das Bremstuch, daß dieses beschädigt werden kann, zumal für die Befestigung am Projektil lediglich ein Haltering vorgesehen ist, um den das Bremstuch mit seinem inneren Rand herumgeschlungen ist, so daß in einem kleinflächigen Verbindungsbereich extrem hohe Spannungsbelastungen auftreten.

Die aus der US-A-4,565,341 bekannte Bremseinrichtung zum Beeinflussen der Abstiegsbahn eines Projektils (dort einer aus der Hülle nach dem Abheben des Bodens freigegebenen Submunition) besteht nicht aus einem einfachen sich aufgrund von Fliehkraftwirkungen radial ausstellenden Bremstuch, sondern zwei Tücher sind zu einer unsymmetrischen, platten Ballonstruktur zusammengesetzt. Auch diese stellt sich fliehkraftbedingt aus, wobei der Zwischenraum zwischen diesen beiden Tüchern sich über Lufteintrittsöffnungen infolge der Anströmung aufbläst, um im Ergebnis ein relativ stabiles quasi-konisches Brems- und Stabilisierungselement in Form eines Ballut hinter dem Heck des Projektils zu ergeben. Dieser Ballut ist am Projektil mittels zweier Ringscheiben befestigt, die das Zentrum der unteren Ballut-Wandung mittels Spannschrauben zwischen sich einklemmen. Ein Verbindungsschaft dient der konstruktiven Anbindung des Ballut an das Projektil-Heck. Nachteilig ist vor allem der größere erforderliche Stauraum für einen Ballut, verglichen mit einem einfachen Bremstuch. Bei großen Rotationsgeschwindigkeiten muß außerdem damit gerechnet werden, daß so starke Fliehkräfte auf den Ballut wirken, daß dieser von der verfügbaren Anströmung nicht hinreichend aufgeblasen wird, sondern eine flachgestreckte Struktur einnimmt und dadurch nicht die für den Systemablauf vorgegebene aerodynamische Stabilisierungs- und Bremswirkung erbringt. Auch ist zu befürchten, daß die Struktur des Ballut-Materials unter den Einflüssen großer Zentrifugalkräfte beschädigt wird, während andererseits ein zu stabiles Material nicht die erforderliche Elastizität für einen raschen, reproduzierbaren Aufblasvorgang des Ballut-Innenraumes sicherstellt.

Der Erfindung liegt deshalb die Aufgabe zugrunde, ein Bremstuch gattungsgemäßer Art dahingehend weiterzubilden, daß es der mechanischen Beanspruchung hoher Fliehkräfte genügt und dennoch ein gutes Ausstellverhalten zeigt.

Diese Aufgabe ist erfindungsgemäß dadurch gelöst, daß das gattungsgemäße Bremstuch nach den Merkmalen des Hauptanspruches ausgelegt ist.

Die Ausstattung des Bremstuches mit einem zentralen Plattenelement ergibt eine größtmögliche Befestigungsfläche und damit eine optimale Verteilung und Aufnahme der Zentrifugalkrafteinwirkungen, zumal wenn gemäß einer bevorzugten Befestigungsart das Plattenelement mit dem Bremstuch flächig verklebt ist. Wegen des großflächigen Verbindungsbereiches genügt im Grunde eine einzige Befestigungsplatte, aber durch Einfassen des Tuches zwischen zwei solchen Plattenelementen läßt sich die mechanische Beanspruchbarkeit noch weiter steigern. Zusätzlich sind etwa radial verlaufende Verstärkungsbänder auf wenigstens einer Seite des Bremstuches vorgesehen, die zum Zentrum hin vom Plattenelement überdeckt sind und dadurch in die Verbindung zwischen Plattenelement und Zentralbereich des Bremstuches einbezogen werden. Das erbringt eine ganz besonders günstige Kraftüberleitung, wenn beiderseits auf dem Bremstuch befestigte Verstärkungsbänder ihrerseits zusammen mit dem zentralen Flächenbereich des Bremstuches zwischen zwei Plattenelementen eingefaßt, etwa eingeklebt sind.

Das Bremstuch ist zwischen den beiden Plattenelementen eingeklemmt, so dass sich nach der Aushärtung des Mehrkomponentenklebers eine gute mechanische Verbindung zwischen dem Bremstuch und den beiden Plattenelementen ergibt.

Die Plattenelemente sind vorzugsweise mit Durchgangslöchern versehen, wobei je ein Durchgangsloch eines Plattenelementes mit einem entsprechenden Durchgangsloch des zweiten Plattenelementes fluchtet, und durch die jeweils miteinander fluchtenden Durchgangslöcher ist je ein Befestigungselement durchgesteckt. Eine solche Ausbildung des Bremstuches weist den Vorteil auf, dass die das Bremstuch zwischen sich einklemmenden Plattenelemente mittels der Befestigungselemente miteinander bzw. mit dem Boden des Trägerprojektiles verschraubbar sind. Bei den Befestigungselementen handelt es sich z.B. um Schrauben, mit welchen das Bremstuch vorzugsweise auf der dem Trägerprojektil zugewandten Vorderseite des Bodens befestigt wird.

Als zweckmässig hat es sich erwiesen, wenn zur mechanischen Verstärkung des Bremstuches am Bremstuch Verstärkungsbänder vorgesehen sind, die vom zentralen Flächenabschnitt des Bremstuches in Richtung zu seinem Aussenumfang verlaufen, wobei dem zentralen Flächenabschnitt zugewandte Längenabschnitte der Verstärkungsbänder von den beiden Platten bedeckt sind. Die Verstärkungsbänder können hierbei in radialer Richtung oder vorzugsweise gegen die radiale Richtung geneigt in einer tangentialen Richtung bzw. in einem zur tangentialen Richtung angenäherten Richtung vom zentralen Flächenabschnitt weg verlaufen, wodurch der Aufspannvorgang des Bremstuches nach dem Abtrennen des Bodens vom Trägerprojektil weiter verbessert wird. Dadurch, dass die dem zentralen Flächenabschnitt zugewandten Längenabschnitte der Verstärkungsbänder zwischen den beiden Plattenelementen fixiert sind, wird ein Grossteil der mechanischen Belastungen des aufgespannten Bremstuches von den Verstärkungsbändern übernommen. Das Bremstuch ist hierbei also mechanisch entlastet, so dass zu einem vorzeitigen Bruch des Bremstuches führende Belastungen vermieden werden.

Die Verstärkungsbänder sind vorzugsweise auf beiden einander gegenüberliegenden Grundflächen des Bremstuches vorgesehen. Dadurch ergeben sich sehr gleichmässige Kräfteverhältnisse im aufgespannten Bremstuch sowie ein gleichmässiges Aufspannverhalten des Bremstuches.

Die Verstärkungsbänder können paarweise vom zentralen Flächenabschnitt des Bremstuches ausgehend zum Umfangsrand V-förmig konvergierend verlaufen, wobei ein Schenkel der/jeder V-Form auf einer und der zweite Schenkel der/jeder V-Form auf der gegenüberliegenden zweiten Grundfläche vorgesehen ist. Dadurch ergibt sich eine mindestens annähernd tangentiale Orientierung der Verstärkungsbänder, durch welche die wirksamen Zentrifugalkräfte verbessert übertragen werden.

Um Schwachstellen in den Verstärkungsbändern zu vermeiden, hat es sich als zweckmässig erwiesen, wenn die miteinander fluchtenden Durchgangslöcher der Plattenelemente zum Durchstecken der Befestigungselemente zwischen den beiden dem zentralen Flächenabschnitt zugewandten, voneinander beabstandeten Endabschnitten der beiden Schenkel jeder V-Form vorgesehen sind. Bei einer derartigen Ausbildung des Bremstuches weisen also die Verstärkungsbänder keine mit den Durchgangslöchern der Plattenelemente fluchtende Löcher auf, so dass Schwachstellen in den Verstärkungsbändern vermieden werden.

Die V-Formen der Verstärkungsbänder sind bei einem solchen Bremstuch vorzugsweise vom zentralen Flächenabschnitt des Bremstuches ausgehend in Umfangsrichtung des Bremstuches gleichmässig verteilt vorgesehen. Hierdurch ergibt sich nicht nur eine sehr gleichmässige Auffaltung und Aufspannung des Bremstuches über dem Boden des vom Trägerprojektil abgetrennten Boden, sondern auch eine gleichmässige Kräfteverteilung zwischen dem aufgespannten Bremstuch und dem Trägerprojektilboden.

Das Bremstuch weist vorzugsweise eine gleichseitig ungeradzahlig mehreckige Umfangskontur auf. Die Umfangskontur des Bremstuches kann also gleichseitig dreieckig oder vorzugsweise gleichseitig fünfeckig bzw. gleichseitig siebeneckig o.dgl. ausgebildet sein. Eine solche Ausbildung des Bremstuches ergibt den weiteren Vorteil, dass ein einziges Verstärkungsband abwechselnd auf einer Fläche des Bremstuches von einer Ecke zu einer zweiten Ecke, auf der gegenüberliegenden zweiten Seite von der zweiten Ecke zu einer dritten Ecke, von der dritten Ecke wieder auf der ersten Seite des Bremstuches zu einer vierten Ecke usw. verlaufen kann, bis das Verstärkungsband wieder zur ersten Ecke zurückkehrt. Je mehr Ecken ein solches Bremstuch aufweist, umso kleiner kann der vom Verstärkungsband eingeschlossene Inkreis sein, entlang welchem die Durchgangslöcher der Plattenelemente gleichmässig verteilt angeordnet sind, ohne dass die Durchgangslöcher das Verstärkungsband unter Ausbildung von Schwachstellen durchdringen.

Weitere Einzelheiten, Merkmale und Vorteile ergeben sich aus der nachfolgenden Beschreibung von in der Zeichnung dargestellten Ausführungsbeispielen des erfindungsgemässen Bremstuches. Es zeigt:
- Fig. 1: eine Draufsicht auf ein aufgespanntes gleichseitig fünfeckiges Bremstuch mit V-förmig verlaufenden Verstärkungsbändern und mit einem um den Umfangsrand des Bremstuches umlaufenden zusätzlichen Verstärkungsband,
- Fig. 2: eine Ansicht eines Plattenelementes von vorne,
- Fig. 3: einen Schnitt entlang der Schnittlinie III-III in Fig.2,
- Fig. 4: einen Schnitt durch ein abschnittweise gezeichnetes Bremstuch, das zwischen zwei Plattenelementen befestigt ist,
- Fig. 5: eine schematische Ansicht eines aufgespannten gleichseitig fünfeckigen Bremstuches, bei dem sich der Verlauf des Verstärkungsbandes von dem in Fig. 1 gezeichneten Verstärkungsbandverlauf unterscheidet,
- Fig. 6: eine der Fig. 5 entsprechende schematiche Darstellung einer Ausbildung des Bremstuches, das jedoch gleichseitig siebeneckig mit einem Verstärkungsbnd gestaltet ist,
- Fig. 7: eine Ausbildung des abschnittweise gezeichneten Bremstuches, bei dem die Anordnung der Verstärkungsbänder von der in Fig. 1 gezeichneten Anordnung verschieden ist, und
- Fig. 8: eine der Fig. 4 entsprechende Schnittdarstellung durch ein abschnittweise gezeichnetes Bremstuch, das mit einem einzigen Plattenelement verbunden ist.

Fig. 1 zeigt ein Bremstuch 10 im aufgespannten Zustand. Das Bremstuch 10 ist zwischen zwei Plattenelementen 12 mit seinem zentralen Flächenabschnitt 14 eingeklemmt. Die Plattenelemente 12 sind mit Durchgangslöchern 16 ausgebildet, die auf einem zum Zentrum 18 konzentrischen Kreis voneinander gleichmässig beabstandet vorgesehen sind. Die beiden Plattenelemente 12 sind auf den beiden einander gegenüberliegenden Hauptflächen des Bremstuches 10 derart angeordnet, dass die Durchgangslöcher 16 jeweils miteinander fluchten.

Das Bremstuch 10 weist einen gleichseitig fünfeckigen Aussenumfang 20 auf, entsprechend ist jedes Plattenelement 12 mit fünf Durchgangslöchern 16 versehen. Zwischen dem von den Plattenelementen 12 bedeckten zentralen Flächenabschnitt 14 und den Ecken 22 des Bremstuches 10 verlaufen Verstärkungsbänder 24, die mit ihren dem zentralen Flächenabschnitt 14 zugewandten Endabschnitten 26 zwischen den beiden Plattenelementen 12 eingeklemmt sind, und die vor den Durchgangslöchern 16 enden. Wie aus dieser Figur deutlich ersichtlich ist, verlaufen die Verstärkungsbänder 24 entlang den beiden Seiten des Bremstuches 10 V-förmig, wobei jeweils der eine Schenkel 28 jedes V-förmigen Verstärkungsbandes 24 auf der einen Seite des Bremstuches 10 und der jeweils zweite Schenkel 30 auf der gegenüberliegenden zweiten Seite des Bremstuches 10 zwischen dem zentralen Flächenabschnitt 14 und der entsprechenden Ecke 22 des Bremstuches verläuft. Auf diese Weise ergibt sich eine gleichmässige Orientierung der Verstärkungsbänder 24 bzw. ihrer Schenkel 28 und 30 und eine annähernd tangentiale Orientierung der Schenkel 28 bzw. 30 der Verstärkungsbänder 24, so dass eine gleichmässige Aufspannung des Bremstuches 10 und eine gleichmässige Kräfteverteilung gewährleistet ist.

An dem an den Aussenumfang 20 des Bremstuches 10 angrenzenden Umfangsrandabschnitt 32 ist am Bremstuch ein zusätzliches Verstärkungsband 34 befestigt. Dieses zusätzliche Verstärkungsband 34 ist vorzugsweise an beiden sich gegenüberliegenden Seiten des Bremstuches 10 befestigt. Die Befestigung der Verstärkungsbänder 24, 34 kann bspw. durch eine Zick-Zack-Naht realisiert sein.

Im Bereich der Ecken 22 können Masseelemente 36 vorhanden sein. Diese Masseelemente 36 können in die Verstärkungsbänder eingenäht sein.

Mit einem derartigen Bremstuch wird der Vorteil erzielt, dass sich eine ausgezeichnete Übertragung des Drehmomentes vom Boden 38 eines Trägerprojektiles zum Bremstuch 10 über die beiden das Bremstuch 10 zwischen sich einklemmenden Plattenelemente 12 ergibt. Nachdem die Verstärkungsbänder 24 mit ihren dem zentralen Flächenabschnitt 14 zugewandten Endabschnitten 26 ebenfalls zwischen den beiden Plattenelemten 12 eingeklemmt sind und in einer mindestens annähernd tangentialen Richtung von den Plattenelementen 12 weg orientiert sind, wird durch die Verstärkungsbänder 24 die Drehmomentübertragung auf das Bremstuch 10 und damit eine sichere Aufspannung des Bremstuches 10 weiter unterstützt.

Die Figuren 2 und 3 zeigen in einer Ansicht von vorne bzw. in einer Schnittdarstellung eines der beiden Plattenelemente 12, das mit Durchgangslöchern 16 ausgebildet ist, die zum Zentrum 18 koaxial und voneinander äquidistant beabstandet angeordnet sind. Die Plattenelemente 12 sind vorzugsweise aus einem faserverstärkten Kunststoff, bei dem es sich bspw. um einen glasfaserverstärkten Kunststoff handelt. Das/jedes Plattenelement 12 ist mit einem zentralen Loch 40 ausgebildet.

Fig. 4 zeigt ein abschnittweise dargestelltes Bremstuch 10, das zwischen zwei Plattenelementen 12 festgeklemmt ist. Das Bremstuch 10 weist ein zentrales Loch 42 auf, das mit den zentralen Löchern 40 der beiden Plattenelemente 12 fluchtet. Die Befestigung zwischen den beiden Plattenelementen 12 und dem Bremstuch 10 erfolgt durch eine Klebeverbindung zwischen den beiden Seiten 44 und 46 des Bremstuches 10 und den diesen Seiten zugewandten Grundflächen der Plattenelemente 12. Aus dieser Figur sind auch Durchgangslöcher 16 der beiden Plattenelemente 12 ersichtlich, die miteinander fluchten, und durch die (nicht gezeichnete) Befestigungselemente durchgesteckt sind, bei denen es sich bspw. um Befestigungsschrauben handelt, mit denen das Bremstuch 10 am (nicht gezeichneten) Boden eines Submunitionen enthaltenden Trägerprojektils befestigt ist.

In den Figuren 5 und 6 sind zwei Ausführungsformen des Bremstuches 10 schematisch im aufgespannten Zustand dargestellt, die sich von dem in Fig. 1 gezeichneten Ausführungsbeispiel des Bremstuches 10 insbes. dadurch unterscheiden, dass nicht mehrere V-förmig verlaufende Verstärkungsbänder 24 am Bremstuch 10 vorgesehen sind, sondern jeweils nur ein einziges Verstärkungsband 24, das von einer Ecke 22 ausgehend in Fig. 5 auf der einen Seite des Bremstuches 10 zur übernächsten Ecke 22, von dieser übernächsten Ecke 22 auf der gegenüberliegenden zweiten Seite zur vorletzten Ecke 22, von dort auf der ersten Seite des Bremstuches zur zweiten Ecke 22 und von der zweiten Ecke auf der gegenüberliegenden zweiten Seite des Bremstuches 10 zur vierten Ecke 22 und von der vierten Ecke 22 auf der ersten Seite des Bremstuches 10 zur ersten Ecke 22 zurückläuft. Die abwechselnd auf der einen bzw. auf der anderen Seite des Bremstuches 10 verlaufenden Schenkel 28 und 30 umgrenzen in Fig. 5 einen fünfeckigen zentralen Flächenabschnitt 14, in welchem entlang eines zum Zentrum 18 konzentrischen Kreises die Durchgangslöcher 16 von den Schenkeln 28 bzw. 30 des Verstärkungsbandes 24 beabstandet vorgesehen sind, so dass die Durchgangslöcher 16 sich nicht mit dem Verstärkungsband 24 überdecken. Vorzugsweise sind die Durchgangslöcher 16 in den durch die Schenkel 28 bzw. 30 festgelegten Eckenabschnitten des zentralen Flächenabschnittes 14 vorgesehen. Mit der Bezugsziffer 20 ist auch hier der Aussenumfang des Bremstuches 10 bezeichnet.

Das in Fig. 6 schematisch im aufgespannten Zustand gezeichnete Bremstuch 10 unterscheidet sich von dem in Fig. 5 dargestellten Bremstuch 10 insbes. dadurch, dass es einen gleichseitig siebeneckigen Aussenumfang 20 aufweist, wobei das in sich geschlossene Verstärkungsband 24 von einer Ecke 22 ausgehend mit einem Schenkel 28 auf der einen Seite des Bremstuches 10 zur überübernächsten vierten Ecke 22 verläuft, von dieser vierten Ecke 22 mit einem zweiten Schenkel 30 entlang der zweiten Seite des Bremstuches 10 zur siebenten Ecke 22 zurück, von der siebenten Ecke 22 mit einem Schenkel 28 auf der ersten Seite des Bremstuches 10 zur dritten Ecke 22, von dort mit einem zweiten Schenkel 30 auf der gegenüberliegenden zweiten Seite des Bremstuches 10 zur sechsten Ecke 22, von der sechsten Ecke 22 mit einem Schenkel 28 auf der ersten Seite des Bremstuches 10 zur zweiten Ecke 22, von dort mit einem zweiten Schenkel 30 auf der zweiten Seite des Bremstuches 10 zur fünften Ecke 22 des Bremstuches 10 und von dort mit einem Schenkel 28 zur ersten Ecke 22 zurück verläuft. Durch die Schenkel 28 und 30 des Verstärkungsbandes 24 wird ein gleichseitig siebeneckiger zentraler Flächenabschnitt 14 festgelegt, innerhalb welchem auf einem zum Zentrum 18 konzentrischen Kreis voneinander gleichmässig beabstandet sieben Durchgangslöcher 16 der auf den beiden gegenüberliegenden Seiten des Bremstuches 10 angeordneten Plattenelemente 12 vorgesehen sind. Die Durchgangslöcher 16 schneiden sich nicht mit den Schenkeln 28 und 30 des Verstärkungsbandes 24, so dass sich eine gute mechanische Festigkeit ergibt. Die Durchgangslöcher 16 sind auch bei dieser Ausbildung des Bremstuches 10 vorzugsweise in der Nachbarschaft der Ecken des zentralen Flächenabschnittes 14 vorgesehen.

Fig. 7 zeigt in einem grösseren Maßstab einen Abschnitt eines Ausführungsbeispieles des Bremstuches 10 im aufgespannten Zustand, das mit V-förmig verlaufenden Verstärkungsbändern 24 versehen ist. Diese Ausführungsform des Bremstuches 10 unterscheidet sich von der in Fig. 1 dargestellten Ausbildung des Bremstuches 10 insbes. dadurch, dass die dem zentralen Flächenabschnitt 14 zugewandten Endabschnitte 26 der Verstärkungsbänder 24 in Bezug zum Zentrum 18 eine andere Orientierung aufweisen, d.h. der Abstand der beiden Schenkel 28 und 30 jedes V-förmigen Verstärkungsbandes 24, die zum in dieser Figur nicht gezeichneten Aussenumfang 20 konvergieren, ist kleiner als der Abstand der Schenkel 28 und 30 jedes V-förmig verlaufenden Verstärkungsbandes 24 des in Fig. 1 gezeichneten Bremstuches 10. Die beiden auf den gegenüberliegenden Seiten des Bremstuches 10 befestigten Plattenelemente 12, von denen hier eines nur abschnittweise angedeutet ist, sind mit ihren Durchgangslöchern 16 relativ zu den V-förmigen Verstärkungsbändern 24 derartig orientiert, dass die miteinander fluchtenden Durchgangslöcher 16 der beiden Plattenelemente 12 jeweils nur zwei Schenkel der V-förmigen Verstärkungsbänder 24 durchdringen, während jeweils vier weitere Schenkel der V-förmigen Verstärkungsbänder 24 seitlich neben den entsprechenden Durchgangslöchern 16 vorgesehen sind. Im übrigen ist die in Fig. 7 gezeichnete Ausbildung des Bremstuches 10 der in Fig. 1 gezeichneten Ausführungsform des Bremstuches 10 ähnlich, so dass es sich erübrigt, alle weiteren Einzelheiten des Bremstuches in Verbindung mit Fig. 7 noch einmal detailliert zu beschreiben. Mit der Bezugsziffer 48 ist in Fig. 7 ein Scheuerschutzelement angedeutet, das zur Reduzierung des mechanischen Kontaktes der Verstärkungsbänder 24 mit dem Boden des Submunitionen enthaltenden Trägerprojektils vorgesehen ist.

Durch den mindestens näherungsweise tangentialen Verlauf der Verstärkungsbänder 24 auf den beiden gegenüberliegenden Seiten des Bremstuches ist in vorteilhafter Weise eine Verbesserung der Aufnahme der Öffnungsbelastung des Bremstuches 10 gewährleistet. Das Bremstuch besteht bspw. aus einem Nylongewebe, das derartig ausgelegt ist, dass es die beim Aufspannen bzw. im aufgespannten Zustand des Bremstuches auftretenden aerodynamischen Anströmkräfte aufnehmen kann. Die Verstärkungsbänder 24 bzw. 34 können bspw. aus Kevlarmaterial sein.

Fig. 8 zeigt einen zentralen Abschnitt eines Bremstuches 10, das ein zentrales Loch 42 aufweist. Ein Plattenelement 12, das bspw. als Stahlscheibe ausgebildet ist, ist auf der einen Seite 44 des Bremstuches grossflächig festgeklebt. Das Plattenelement 12 weist ein zentrales Loch 40 auf und ist am Bremstuch 10 derartig angeordnet bzw. festgeklebt, dass die Löcher 40 und 42 miteinander fluchten. In dieser Figur ist auf die Darstellung von Druchgangslöchern 16, wie sie bspw. in Fig. 4 sichtbar sind, verzichtet worden. Das bedeutet jedoch nicht, dass bei der in Fig. 8 gezeichneten Ausbildung das Plattenelement 12 keine derartige Durchgangslöcher aufweisen kann.

## Patentansprüche

1. An einem Projektil zu befestigendes Bremstuch (10), das sich nach dem Trennen des Projektils von seinem Träger zum Abbremsen und zur Flugbahnbeeinflussung aufspannt,
dadurch gekennzeichnet,
daß das Bremstuch (10) im Bereich seines zentralen Flächenabschnittes (14) an wenigstens einem Plattenelement (12) befestigt ist, bis unter welches sich Abschnitte (26) von Verstärkungsbändern (24) erstrecken, die zur mechanischen Verstärkung des Bremstuches (10) in Richtung auf dessen Außenumfang (20) verlaufen.

2. Bremstuch nach Anspruch 1,
**dadurch gekennzeichnet,**
dass die Verstärkungsbänder (24) auf beiden einander gegenüberliegenden Seiten (44, 46) des Bremstuches (10) vorgesehen sind.

3. Bremstuch nach Anspruch 1 oder 2,
**dadurch gekennzeichnet,**
dass die Verstärkungsbänder (24) paarweise vom zentralen Flächenabschnitt (14) des Bremstuches (10) ausgehend zum Umfangsrand (32) V-förmig konvergierend verlaufen, wobei ein Schenkel (28) der/jeder V-Form auf einer und der zweite Schenkel (30) der/jeder V-Form auf der gegenüberliegenden zweiten Seite (44, 46) des Bremstuches (10) vorgesehen ist.

4. Bremstuch nach Anspruch 3,
**dadurch gekennzeichnet,**
dass zwischen den beiden dem zentralen Flächenabschnitt (14) zugewandten, voneinander beabstandeten Endabschnitten (26) der beiden Schenkel (28, 30) jeder V-Form miteinander fluchtende Durchgangslöcher (16) der Plattenelemente (12) zum Durchstecken der Befestigungselemente vorgesehen sind.

5. Bremstuch nach einem der Ansprüche 1 bis 4,
**dadurch gekennzeichnet,**
dass die V-Formen der Verstärkungsbänder (24) vom zentralen Flächenabschnitt (14) des Bremstuches (10) ausgehend in Umfangsrichtung des Bremstuches (10) gleichmässig verteilt vorgesehen sind.

6. Bremstuch nach einem der vorhergehenden Ansprüche,
**dadurch gekennzeichnet,**
dass das Bremstuch (10) eine gleichseitig ungeradzahlig mehreckige Umfangskontur aufweist.

7. Bremstuch nach einem der vorhergehenden Ansprüche
**dadurch gekennzeichnet,**
dass am Assenumfang (20) des bremstuches (10) zusätzliche Verstärkungsbänder (34) befestigt sind.

8. Bremstuch nach einem der Ansprüche 1 bis 7,
**dadurch gekennzeichnet,**
dass die Verstärkungsbänder (24, 34) im Bereich des Aussenumfanges (20) des Bremstuches (10) mit Masseelementen (36) versehen sind.

9. Bremstuch nach einem der voraugehenden Ansprüche,
**dadurch gekennzeichnet**,
dass das Bremstuch (10) mit einem zentralen Flächenabschnitt (14) zwischen zwei die Befestigungseinrichtung bildenden Plattenelementgen (12) angeordnet ist.

10. Bremstuch nach einem der vorangehenden Ansprüche,
dadurch gekennzeichnet,
daß jedes Plattenelement (12) mit Durchgangslöchern (16) versehen ist, durch die je ein Befestigungselement durchgesteckt ist.

## Claims

1. A brake cloth (10) which is to be fastened to a projectile and which spreads itself after the separation of the projectile from its carrier for the deceleration and for influencing the trajectory, characterised in that the brake cloth (10) is fastened in the region of its central area (14) to at least one plate component (12), as far as under which portions (26) of reinforcing bands (24) extend, which for the mechanical reinforcement of the brake cloth (10) extend in the direction of the outer periphery (20) thereof.

2. A brake cloth according to claim 1, characterised in that the reinforcing bands (24) are provided on both mutually opposite sides (44,46) of the brake cloth (10).

3. A brake cloth according to claim 1 or 2, characterised in that the reinforcing bands (24) extend in pairs starting from the central area (14) of the brake cloth (10) to the peripheral edge (32) so as to converge in a V-shaped manner, one limb (28) of the/each V-shape being provided on one and the second limb (30) of the/each V-shape being provided on the opposite second side (44,46) of the brake cloth (10).

4. A brake cloth according to claim 3, characterised in that between the two end portions (26), facing the central area (14) and spaced apart from one another, of the two limbs (28, 30) of each V-shape mutually aligned through-holes (16) of the plate elements (12) are provided for the sticking-through of the fastening elements.

5. A brake cloth according to any one of claims 1 to 4, characterised in that the V-shapes of the reinforcing bands (24) starting from the central area (14) of the brake cloth (10) are provided in uniformly distributed manner in the peripheral direction of the brake cloth (10).

6. A brake cloth according to any one of the preceding claims, characterised in that the brake cloth (10) has an equilaterally odd-numberedly polygonal peripheral contour.

7. A brake cloth according to any one of the preceding claims, characterised in that additional reinforcing bands (34) are fastened to the outer periphery (20) of the brake cloth (10).

8. A brake cloth according to any one of claims 1 to 7, characterised in that the reinforcing bands (24, 34) are provided with mass elements (36) in the region of the outer periphery (20) of the brake cloth (10).

9. A brake cloth according to any one of the preceding claims, characterised in that the brake cloth (10) is arranged with a central area (14) between two plate elements (12) forming the fastening mechanism.

10. A brake cloth according to any one of the preceding claims, characterised in that each plate element (12) is provided with through-holes (16), through each of which a fastening element is stuck.

## Revendications

1. Parachute de freinage (10) à fixer à un projectile, qui se tend après la séparation du projectile de son vecteur, pour le freiner et influencer sa trajectoire, caractérisé par le fait que le parachute (10) est fixé dans la région de sa partie de surface centrale (14) à au moins un élément de plaque (12) jusqu'en dessous duquel s'étendent des sections (26) de bandes de renforcement (24), qui se déploient pour assurer le renforcement mécanique du parachute (10) dans la direction de la périphérie extérieure (20) de ce dernier.

2. Parachute de freinage selon la revendication 1, caractérisé par le fait
que les bandes de renforcement (24) sont prévues sur les deux côtés opposés (44,46) du parachute (10).

3. Parachute de freinage selon la revendication 1 ou 2, caractérisé par le fait
que les bandes de renforcement (24) s' étendent par paires, en partant de la partie de surface (14) du parachute (10) en convergeant en forme de V vers le bord périphérique (32), une branche (28) de chaque forme en V étant prévue sur un côté et la deuxième branche (30) de chaque forme en V étant prévue sur le deuxième côté opposé (44,46) du parachute (10).

4. Parachute de freinage selon la revendication 3, caractérisé par le fait
qu'entre les deux sections d'extrémité (26), éloignées l'une de l'autre et orientées vers la partie de surface centrale (14) des deux branches (28,30) de chaque forme en V, sont prévus des trous de passage (16), alignés entre eux, des éléments de plaque (12) destinés à être traversés par les éléments de fixation.

5. Parachute de freinage selon l'une quelconque des revendications 1 à 4, caractérisé par le fait
que les formes en V des bandes de renforcement (24) partant de la partie de surface centrale (14) du parachute (10) dans la direction périphérique du parachute (10) sont prévues réparties uniformément.

6. Parachute de freinage selon l'une quelconque des revendications précédentes, caractérisé par le fait
que le parachute (10) présente un contour périphérique à plusieurs angles impairs du même côté.

7. Parachute de freinage selon l'une quelconque des revendications précédentes , caractérisé par le fait
qu'à la périphérie extérieure (20) du parachute (10) sont fixées des bandes de renforcement supplémentaires (34).

8. Parachute de freinage selon l'une quelconque des revendications 1 à 7, caractérisé par le fait
que les bandes de renforcement (24 ,34) sont munies, dans la région de la périphérie extérieure (20) du parachute (10), d'éléments de masse (36).

9. Parachute de freinage selon l'une quelconque des revendications précédentes, caractérisé par le fait
que le parachute (10) est disposé avec une partie de surface centrale (14) entre deux éléments de plaque (12) constituant le dispositif de fixation.

10. Parachute de freinage selon l'une quelconque des revendications précédentes caractérisé par le fait
que chaque élement de plaque (12) est pourvu de trous de passage (16) à travers chacun desquels passe un élément de fixation.
